# FASCICULE DE BREVET EUROPEEN

(11) **EP 0 770 949 B1**
(45) Date de publication et mention de la délivrance du brevet: **05.09.2001**
(21) Numéro de dépôt: 96810687.2
(22) Date de dépôt: 14.10.1996
(51) Int. Cl.: G05D 25/02, H05B 41/392

(54) **Dispositif photosensible pour l'installation de commandes du niveau d'éclairement d'un local**
Lichtempfindliche Vorrichtung zur Regelung der Beleuchtungsstärke in einem Raum
Photoresponsive device for controlling the lighting in a room

(30) Priorité: 25.10.1995 FR 9512581
(43) Date de publication de la demande: 02.05.1997
(73) Titulaire: SOMFY, F-74300 Cluses (FR)
(72) Inventeur: Grehant, Bernard, 74300 Nancy sur Cluses (FR); Millet, Aurèle, 74920 Combloux (FR)
(74) Mandataire: Meylan, Robert Maurice

(56) Documents cités:
- WO-A-86/05351
- DE-A- 3 041 396
- DE-A- 3 526 590
- FR-A- 2 676 842
- FR-A- 2 678 752

## Description

L'invention a pour objet un dispositif photosensible pour l'installation de commandes du niveau d'éclairement d'un local pourvu d'au moins une ouverture permettant l'entrée de la lumière naturelle, ce dispositif étant destiné à être disposé à portée de main de l'utilisateur pour délivrer une grandeur suffisamment représentative du niveau global de luminosité à l'intérieur de l'ensemble du local.

Les brevets FR 91 06 160 et FR 91 08 331 décrivent des systèmes assurant la gestion du confort lumineux à l'intérieur d'un local comportant au moins une baie permettant l'entrée de la lumière et équipé de moyens d'occultation et/ou d'éclairage artificiel. Ces moyens d'occulation ou d'éclairage sont manoeuvrables électriquement au moyen d'un dispositif de télécommande transportable, généralement placé sur le plan de travail ou sur la table de chevet. Ils incluent un capteur de luminosité destiné à transmettre l'état de l'éclairement à une unité logique de traitement qui suivant la consigne d'éclairement donnée enverra des ordres au moyen d'occultation et d'éclairement pour plus ou moins d'éclairement.

Ces systèmes de gestion de l'éclairement ne tiennent cependant pas compte du fait que la plupart des moyens d'occultation présentent un effet non-diffusant. Ceci se traduit, dans des conditions d'ensoleillement direct, par l'apparition de zones violemment éclairées et de zones obscurcies. De telles zones apparaissent, par exemple, dans le cas de stores de façade, d'écrans ou de stores vénitiens. L'effet résultant dans le local peut, malgré ces points d'ombre et d'éclairage violent, être considéré comme satisfaisant du point de vue de l'occupant, celui-ci étant plus sensible au niveau global d'éclairement qu'à sa répartition spatiale.

Compte tenu de ses faibles dimensions, le capteur se trouvera, dans une telle situation, soit dans une zone fortement éclairée directement, soit dans une zone uniquement éclairée par diffusion de l'ensemble des surfaces. L'éclairement d'une surface éclairée directement par le soleil étant plusieurs centaines de fois supérieure à l'éclairement de la même surface soumise à la luminance des autres surfaces de la pièce, un capteur élémentaire donnera des valeurs extrêmement différentes dans les deux emplacements à quelques centimètres de distance alors que le niveau global d'éclairement est le même.

Dans le cas d'une manoeuvre d'un store de façade, une ombre peut se déplacer et atteindre le capteur alors que la mesure donnée par celui-ci d'un trop grand éclairement aura provoqué une commande de fermeture. Le capteur est alors brusquement soumis à une très forte diminution de luminosité, ce qui logiquement conduit à une manoeuvre d'ouverture. Un mouvement d'oscillation du moyen d'occultation est alors difficile à éviter.

La solution, qui jusqu'à présent a été donnée à ce problème, est de disposer les capteurs de luminosité au plafond des locaux de façon à ce qu'ils ne soient pas atteints par un ensoleillement direct. Or, il est judicieux d'associer le capteur de luminosité avec le moyen de télécommande des moyens d'occultation qui doit nécessairement être accessible par l'occupant. Il est en outre avantageux que le capteur soit sensible au niveau d'éclairement proche de l'utilisateur : son plan de travail, sa table de chevet.

Le problème à résoudre ainsi posé, notamment dans ses aspects contradictoires, le but de l'invention est de réaliser un capteur de faibles dimensions permettant d'y apporter une solution pratique.

Ce but est atteint par le dispositif photosensible selon l'invention caractérisé en ce qu'il comprend au moins un élément photosensible associé à un système optique intégrateur pondéré présentant une sensibilité atténuée dans une plage comprise entre deux valeurs d'angles coniques αCmin et αCmax telles que αCmin est inférieur à αSmin et que αCmax est supérieur à αSmax, αC représentant l'angle conique d'un cône ayant pour sommet l'élément photosensible et les angles sphériques αSmin et αSmax représentant les limites de la portion de sphère, centrée sur l'élément photosensible, dans laquelle l'élément photosensible peut être éclairé directement par le soleil.

Du fait que le système optique pondéré présente une sensibilité atténuée dans les zones où le capteur est susceptible d'être éclairé directement par le soleil, la luminance des rayons de soleil directs perçue par le capteur est beaucoup plus faible. Le capteur est donc moins sensible à l'éclairage direct du soleil et réagit exclusivement au niveau global d'éclairement.

De manière préférentielle, le système optique intégrateur est en matière injectée et l'élément photosensible est noyé dans la matière du système optique intégrateur.

L'invention sera exposée de manière plus explicite à l'aide d'exemples d'exécution représentés dans les dessins annexés, dans lesquels :

Les figures 1 et 2 représentent les différentes incidences du rayonnement solaire direct auquel est soumis un capteur placé sur un plan de travail dans un local éclairé à travers une baie.

Les figures 3 à 6 sont des représentations schématiques du volume d'utilisation d'un dispositif selon l'invention dans des locaux différents soumis à différentes incidences du rayonnement solaire direct.

La figure 7 illustre la description du dispositif selon l'invention.

Les figures 7a, 7b et 7c sont des diagrammes représentant des lois différentes de sensibilités à la lumière d'un dispositif selon l'invention.

La figure 8 est une vue schématique d'une première forme d'exécution du dispositif selon l'invention.

La figure 9 est une vue schématique d'une deuxième forme d'exécution du dispositif selon l'invention.

La figure 10 est une vue schématique d'une troisième forme d'exécution du dispositif selon l'invention.

La figure 11 est une vue schématique d'une quatrième forme d'exécution du dispositif selon l'invention.

La figure 12 est une vue schématique d'une cinquième forme d'exécution du dispositif selon l'invention.

La figure 13 est une vue schématique d'une variante de la cinquième forme d'exécution du dispositif selon l'invention.

Dans la description suivante toutes les valeurs d'angle pour lesquels il n'est rien précisé sont données par rapport à la verticale.

Les figures 1 et 2 représentent un local 1 dans lequel un dispositif photosensible 2 est disposé sur une table 3.

Le dispositif 2 peut percevoir un éclairage direct du soleil entre un angle αS1 et un angle αS2 déterminés soit par les hauteurs HB min et HB max de la baie (figure 1), soit par les valeurs extrêmes de la hauteur solaire (figure 2) ou la combinaison des deux.

Ces angles αS1 et αS2 sont bornés par des angles αSmin et αSmax, αSmin désignant la valeur extrême de fermeture de l'angle αS1 et αSmax désignant la valeur extrême d'ouverture de l'angle αS2 lorsque l'élément photosensible est déplacé à l'intérieur du local.

Selon le local, le volume d'utilisation du dispositif selon l'invention est différent. Ce volume est tel qu'en chacun de ses points αSmin reste supérieur à αCmin et αSmax reste inférieur à αCmax.

Dans les figures 3 et 4, ce volume d'utilisation est déterminé pour un système optique intégrateur pondéré dont la surface à sensibilité attenuée est délimitée par les angles αCmin = 20° et αCmax = 80° et pour un soleil dont les rayons peuvent être perçus entre 0 et 90°. Pour déterminer le volume d'utilisation du dispositif, il suffit de tracer, sur la coupe verticale du local, une droite 4 d'inclinaison αCmin par rapport à la verticale et s'appuyant contre la partie supérieure de la baie et une droite 5 d'inclinaison αCmax par rapport à la verticale et s'appuyant contre la partie inférieure de la baie. Si le dispositif se trouve à gauche de la droite 4 ou au-dessus de la droite 5, des rayons de soleil éclairent directement une partie de la surface du dispositif dont la sensibilité n'est pas atténuée. Ces deux droites déterminent donc le volume dans lequel un dispositif déterminé peut être utisé. Un dispositif ayant les valeurs αCmin et αCmax citées précédemment dispose d'un volume d'utilisation V1 assez faible dans le local de la figure 3. Par contre, dans le local selon la figure 4, ce volume d'utilisation V1 est déjà plus important.

En fait, la hauteur zénithale du soleil est déterminée par la latitude du lieu et dans la majorité des cas (zone urbaine ou vallonnée), la hauteur du soleil à l'horizon est supérieure à 20°. Pour un dispositif de mêmes caractéristiques d'angles que celui des figures 3 et 4, la configuration du local et de ses baies n'aura donc en de tels lieux plus d'importance quant au risque pour le capteur d'être éclairé par le soleil au zénith ou à l'horizon.

En figure 5, le volume d'utilisation d'un dispositif présentant ces mêmes caractéristiques, est représenté pour un local du même type que celui de la figure 3 mais situé à une latitude telle que le soleil à midi reste toujours à plus de 20° de la verticale et dans un environnement tel que le soleil n'apparaît jamais à moins de 20° au-dessus de l'horizon. Dans un tel cas, le dispositif peut être placé dans tout endroit de la pièce.

En figure 6, le volume d'utilisation du même dispositif est représenté pour le même type de local, dans les mêmes conditions d'environnement, mais à une latitude plus proche de l'équateur, telle que le soleil puisse se trouver à moins de 20° de la verticale. Le volume d'utilisation V2 est dans ce cas limité.

Le dispositif selon l'invention doit satisfaire au mieux le compromis suivant :
- présenter une zone de sensibilité atténuée étroite afin que l'élément photosensible fournisse une information la plus représentative possible de l'éclairement global du local, au risque de limiter le volume dans lequel le dispositif peut être utilisé sans risque d'exposition directe de l'élément photosensible au rayonnement solaire.
- présenter une zone de sensibilité atténuée assez large afin que le dispositif puisse être disposé en n'importe quel point du local, sans risque d'exposition directe de l'élément photosensible au rayonnement solaire.

La figure 7 représente schématiquement un capteur satisfaisant les conditions ci-dessus. Ce capteur comprend un élément photosensible 6, disposé sur un socle 7 contenant l'électronique du capteur, associé à un système optique intégrateur pondéré 8. Ce capteur présente une sensibilité atténuée dans une plage 9 comprise entre deux valeurs d'angles θ1 et θ2. θ1 (respectivement θ2) est choisi en fonction des caractéristiques optiques du système intégrateur pondéré 8 et de l'angle conique αCmax (respectivement αCmin) voulu.

La loi de sensibilité de l'intégrateur peut présenter une variation brutale, comme représenté en figure 7a. La sensibilité peut être, par exemple, égale à 0,01 pour les surfaces se trouvant entre les angles coniques αCmin et αCmax et égale à 1 pour les surfaces restantes.

La loi de sensibilité peut également avoir un profil à variation progressive comme représenté en figure 7b et présenter une pente plus ou moins prononcée au passage de la zone sensible du dispositif à la zone moins sensible.

La luminance du soleil levant/couchant étant plus faible que celle du soleil zénithal, la pente au voisinage de l'angle conique αCmax peut être moins prononcée que celle au voisinage de l'angle αCmin comme ceci est représenté en figure 7c.

Entre 0° et αCmin la sensibilité sera normale pour permettre l'intégration de l'éclairement, par exemple du plafond, tout comme entre αCmax et un angle choisi de 120°, pour permettre l'intégration de l'éclairement, par exemple, du plan de travail et du sol.

Cet angle de 120° peut être changé, selon l'ouverture de la zone d'intégration normale.

Les figures 8 à 11 représentent plusieurs réalisations préférées du procédé selon l'invention, dans lesquelles une valeur de 20° est attribuée à l'angle αCmin et une valeur de 80° à l'angle αCmax, ces valeurs correspondant à un compromis pour un local urbain de pays industrialisé sous une latitude de 45°.

Les différentes formes d'exécution du dispositif selon l'invention représentées présentent des courbes de sensibilité en fonction de l'angle d'éclairement différent en raison de leur forme géométrique différente, la sensibilité de certains secteurs angulaires peut également être modifiée par dépôt d'un masque atténuateur.

Pour une raison de clarté des figures, la liaison entre l'élément photosensible et son électronique n'a pas été représentée.

La figure 8 représente schématiquement une première réalisation du dispositif selon l'invention. Ce dispositif comprend un élément 10 photosensible sur sa face horizontale supérieure et sa face horizontale inférieure. Cet élément photosensible 10 est disposé au centre d'un système optique intégrateur sphérique 11 reposant sur un socle 12 contenant l'électronique du dispositif. Un masque de transmission 13 est apposé sur la surface du système optique intégrateur entre les angles coniques θ3 et θ4. Dans cette forme d'exécution particulière, l'angle θ3 (respectivement θ4) est confondu avec l'angle αCmin (respectivement αCmax).

Les rayons lumineux d'angle compris entre 0° et αCmin et entre αCmax et 120° parviennent directement à l'élément photosensible 10 après diffraction lors de la pénétration dans le système optique intégrateur 11. Les rayons lumineux incidant avec un angle entre αCmin et αCmax parviennent également après diffraction à l'élément photosensible, mais avec une intensité fortement diminuée dûe au masque de transmission 13.

La figure 9 représente schématiquement une seconde réalisation du dispositif selon l'invention. Ce dispositif comprend un élément 14 photosensible sur sa face horizontale supérieure et sa face horizontale inférieure et situé au centre d'un système optique intégrateur 15 en forme d'ellipsoïde, reposant sur un socle 16 contenant l'électronique du dispositif. Ce système optique 15 est recouvert d'un masque de transmission 17 entre les angles coniques θ5 et θ6.

Comme pour la forme d'exécution précédente, les rayons lumineux d'angle compris entre 0° et αCmin et entre αCmax et 120° parviennent directement à l'élément photosensible 14 après diffraction lors de la pénétration dans le système optique intégrateur 15. Ceux incidant avec un angle entre αCmin et αCmax sont d'abord atténués dans leur intensité par le masque de transmission 17.

Une troisième forme d'exécution du dispositif selon l'invention est représentée schématiquement en figure 10. Ce dispositif comprend un élément 18 photosensible sur ses deux faces horizontales supérieure et inférieure, situé au centre d'un système optique intégrateur 19 fixé à un socle 20 contenant l'électronique du dispositif. Le système optique 19 est constitué de deux parties ellipsoïdales 19a, 19b symétriques par rapport au plan horizontal passant par l'élément photosensible 18 et reliées entre elles par une partie cylindrique 19c. La partie ellipsoïdale supérieure 19a est recouverte entre les angles coniques θ7 et θ8 d'un masque de transmission 21.

Les rayons lumineux d'angle compris entre 0° et Cmin et entre αCmax et 120° parviennent directement à l'élément photosensible 18 après diffraction lors de la pénétration dans le dispositif optique. Ceux d'angle compris entre αCmin et αCmax sont atténués dans leur intensité au passage à travers le masque de transmission 21.

La figure 11 représente une quatrième forme d'exécution du dispositif selon l'invention. Le dispositif comprend ici un élément 22 photosensible sur sa face horizontale supérieure et un système optique intégrateur 23 reposant sur un socle 24 contenant l'électronique du dispositif.

Ce dispositif optique intégrateur 23 dispose d'une surface extérieure et d'une surface intérieure de formes différentes, symétriques par rapport à un axe vertical.

La partie supérieure 23a de sa surface extérieure présente la forme d'un paraboloïde de foyer F1 prolongé par une partie 23b cylindrique verticale, elle-même prolongée par une partie torique 23c. Cette partie torique est formée par la révolution d'un cercle de centre F2 autour de l'axe de symétrie vertical du système 23.

La surface intérieure présente une partie supérieure hémisphérique de centre F1 23d prolongée par un anneau 23e formé par la révolution d'une parabole de foyer F2 autour de l'axe de symétrie verticale du système optique 23. Elle est dimensionnée de telle façon qu'elle se trouve au-dessus du foyer F1 du paraboloïde 23a.

La partie torique 23c de la surface extérieure et l'anneau 23e de la surface intérieure se rejoignent sur le socle 24.

L'élément photosensible 22 est situé au foyer F1 du paraboloïde 23a.

Un masque de transmission 25 est apposé sur le paraboloïde 23a entre l'angle conique θ9 et le bord du paraboloïde et sur la partie cylindrique 23b de la surface extérieure du système optique intégrateur 23.

Un masque de transmission 26 est apposé sur la surface intérieure du système optique intégrateur sur l'anneau 23e.

Les rayons lumineux d'angle compris entre 0° et αCmin parviennent directement à l'élément photosensible 22 après diffraction lors de la pénétration dans le système optique intégrateur 23.

Les rayons lumineux d'angle compris entre αCmax et 120° parviennent à l'élément photosensible 22 après deux réflexions, l'une sur la surface réfléchissante formée par l'anneau 23e de la surface intérieure du système optique 23 et l'autre sur la surface réfléchissante formée par la partie du paraboloïde 23a recouverte d'un masque de transmission 25 selon des trajectoires comprises entre les trajectoires 27 et 28.

La figure 12 représente une cinquième forme d'exécution du dispositif de l'invention. Ce dispositif comprend un élément photosensible 29 et un système optique intégrateur 30 fixés sur un socle 31. Le système optique 30 est symétrique par rapport à un axe vertical passant par le centre de l'élément photosensible. Il comprend une partie supérieure de forme conique ou pyramidale prolongée par un anneau convexe fixé à sa base au socle 31 et est en matière plastique diffusante. Un masque de transmission 32 est appliqué sur la partie extérieure du système optique intégrateur 30 entre les angles coniques θ10 et θ11.

Une variante de la forme d'exécution de la figure 12 est représentée en figure 13. Cette variante comprend un élément photosensible 33, un système optique intégrateur pondéré 34 et un socle 35 analogues à ceux de la forme d'exécution précédente. Elle comprend en outre un masque de transmission 36 disposé à l'intérieur du système optique 34 autour de l'élément photosensible 33. Ce masque 36 est destiné à atténuer l'intensité des rayons lumineux incidents avec un angle entre l'horizontale et l'angle conique θ12. Il a une forme cylindrique d'axe l'axe de symétrie du système optique 34, une section circulaire si le système optique a une forme conique, ou carrée si le système optique 34 a une forme pyramidale. Le système optique 34 est de plus muni sur sa surface intérieure d'une plaque réfléchissante 37 disposée de telle façon que les rayons lumineux incidant avec un angle supérieur à θ13 sont focalisés vers l'élément photosensible 33.

Selon les caractéristiques du lieu où le dispositif selon l'invention est destiné à être utilisé, le masque de transmission peut être à coefficient de transmission nul ou différent de zéro.

## Revendications

1. Dispositif photosensible pour installation de commande du niveau d'éclairement d'un local pourvu d'au moins une ouverture permettant l'entrée de la lumière naturelle, ce dispositif étant destiné à être disposé à l'endroit devant être éclairé pour délivrer une grandeur représentative de l'éclairement à cet endroit, **caractérisé en ce qu**'il comprend au moins un élément photosensible (10 ; 14 ; 18 ; 22) associé à un système optique intégrateur pondéré (11 ; 15 ; 19 ; 23) présentant une sensibilité atténuée dans une plage comprise entre deux valeurs d'angle conique αCmin et αCmax telles que αCmin est inférieur à αSmin et que αCmax est supérieur à αSmax, °C représentant l'angle conique d'un cône ayant pour sommet l'élément photosensible et les angles sphériques αSmin et αSmax représentant les limites de la portion de sphère, centrée sur l'élément photosensible, dans laquelle l'élément photosensible peut être éclairé directement par le soleil.

2. Dispositif selon la revendication 1, **caractérisé en ce qu**'il comprend un élément (10) photosensible sur ses faces horizontales supérieure et inférieure, disposé au centre d'un système optique intégrateur (11) en forme de sphère reposant sur un socle (12) contenant l'électronique du dispositif et qu'un masque de transmission (13) est apposé sur la surface extérieure du système optique intégrateur (11) entre deux angles coniques θ3 et θ4.

3. Dispositif selon la revendication 1, **caractérisé en ce qu**'il comprend un élément (14) photosensible sur ses faces horizontales supérieure et inférieure, disposé au centre d'un système optique intégrateur (15) en forme d'ellipsoïde reposant sur un socle (16) contenant l'électronique du dispositif et qu'un masque de transmission (17) est apposé sur la surface extérieure du système optique intégrateur (15) entre deux angles coniques θ5 et θ6.

4. Dispositif selon la revendication 1, **caractérisé en ce qu**'il comprend un élément (18) photosensible sur ses faces horizontales supérieure et inférieure, situé au centre d'un système optique intégrateur (19) fixé à un socle (20) contenant l'électronique du dispositif, et constitué de deux parties ellipsoïdales (19a, 19b) symétriques par rapport au plan horizontal passant par l'élément photosensible (18) et reliées entre elles par une partie cylindrique (19c), et que la partie ellipsoïdale supérieure (19a) est recouverte entre les angles θ7, θ8 d'un masque de transmission (21).

5. Dispositif selon la revendication 1, **caractérisé en ce qu**'il comprend un élément (22) photosensible sur sa face horizontale supérieure et un système optique intégrateur (23) symétrique par rapport à un axe vertical et reposant sur un socle (24) contenant l'électronique du dispositif, la partie supérieure (23a) de la surface extérieure du système optique (23) ayant la forme d'un paraboloïde de foyer F1, ce paraboloïde (23a) étant prolongé par une partie (23b) cylindrique, elle-même prolongée par une partie torique (23c) formée par la révolution d'un cercle de centre F2 autour de l'axe de symétrie vertical du système optique (23), la surface intérieure du système optique (23) présentant une partie supérieure (23d) hémisphérique de centre F1 prolongée par un anneau (23e) formé par la révolution d'une parabole de foyer F2 autour de l'axe de symétrie vertical du système optique (23), la partie torique (23c) de la surface extérieure et l'anneau (23e) de la surface intérieure se rejoignant sur le socle (24), qu'un masque de transmission (25) réfléchissant est apposé sur le paraboloïde (23a) entre un angle θ9 et le bord du paraboloïde et sur la partie cylindrique (23b) de la surface extérieure du système optique (23) et qu'un masque de transmission (26) réfléchissant est apposé sur l'anneau (23e) de la surface intérieure du système optique (23).

6. Dispositif selon la revendication 1, **caractérisé en ce qu**'il comprend un élément (29 ; 33) photosensible fixé sur un socle (31 ; 35) et un système optique intégrateur (30 ; 34) symétrique par rapport à un axe vertical passant par le centre de l'élément photosensible, que le système optique intégrateur a une forme conique ou pyramidale dans sa partie supérieure et que cette partie conique ou pyramidale est prolongée par un anneau convexe fixé à sa base sur le socle (31; 35).

7. Dispositif selon la revendication 6, **caractérisé en ce qu**'un masque de transmission (32) est disposé à l'extérieur du système optique intégrateur (30) entre les angles coniques θ10 et θ11.

8. Dispositif selon la revendication 6, **caractérisé en ce qu**'un masque de transmission (36) est placé à l'intérieur du système optique intégrateur (34) autour de l'élément photosensible (33), ce masque de transmission (36) étant dimensionné de façon à atténuer l'intensité des rayons lumineux incidant avec un angle entre θ12 et l'horizontale après leur passage au travers du système optique (34) et qu'une plaque réfléchissante (37) destinée à focaliser vers l'élément photosensible les rayons lumineux d'incidence supérieure à un angle conique θ13 est disposée sur la surface intérieure du système optique intégrateur (34).

9. Dispositif selon l'une des revendications 2 à 4, **caractérisé en ce que** le système optique intégrateur pondéré (11 ; 15 ; 19) est en matière injectée et que l'élément photosensible (10 ;14 ; 18) est noyé dans la matière du système optique (11 ; 15 ; 19).

10. Dispositif selon l'une des revendications 6 à 8, **caractérisé en ce que** le système optique est en matière plastique diffusante.

## Patentansprüche

1. Lichtempfindliche Vorrichtung zur Regelung der Beleuchtungsstärke in einem Raum, mit wenigstens einer Öffnung, die den Einfall natürlichen Lichts erlaubt, wobei diese Vorrichtung dazu bestimmt ist, an dem zu beleuchtenden Ort angeordnet zu werden, um eine für die Beleuchtung an diesem Ort repräsentative Grösse zu erhalten, **dadurch gekennzeichnet**, dass sie wenigstens ein lichtempfindliches Element (10; 14; 18; 22) aufweist, das einem gewichteten optischen Integriersystem (11; 15; 19; 23) zugeordnet ist, welches innerhalb eines Bereichs zwischen zwei Kegelwinkeln αCmin und αCmax eine gedämpfte Empfindlichkeit hat, wobei αCmin kleiner als αCmax ist und αCmax grösser als αSmax ist und wobei αC den Kegelwinkel eines Kegels darstellt, dessen Scheitel das lichtempfindliche Element ist, und die sphärischen Winkel αSmin und αSmax die Grenzen des Teils der das lichtempfindliche Element als Zentrum umgebenden Kugel sind, in welcher dieses lichtempfindliche Element direkt von der Sonne beleuchtet werden kann.

2. Vorrichtung nach Anspruch 1, **dadurch gekennzeichnet**, dass sie ein auf seinen oberen und unteren horizontalen Seiten lichtempfindliches Element (10) aufweist, welches im Zentrum eines optischen Integriersystems (11) angeordnet ist, das die Form einer Kugel hat und auf einem die Elektronik der Vorrichtung enthaltenden Sockel (12) ruht, und dass auf der Aussenseite des optischen Integriersystems (11) zwischen zwei Winkeln Θ3 und Θ4 eine Transmissionsmaske (13) angeordnet ist.

3. Vorichtung nach Anspruch 1, **dadurch gekennzeichnet**, dass sie ein auf seinen oberen und unteren horizontalen Seiten lichtempfindliches Element (14) aufweist, welches im Zentrum eines optischen Integriersystems (15) in Form eines Ellipsoids angeordnet ist, das auf einem die Elektronik der Vorrichtung enthaltenden Sockel ruht, und dass auf der Aussenseite des optischen Integriersystems (15) zwischen zwei Kegelwinkeln Θ5 und Θ6 eine Transmissionsmaske (17) angeordnet ist.

4. Vorrichtung nach Anspruch 1, **dadurch gekennzeichnet**, dass sie ein auf seinen oberen und unteren horizontalen Seiten lichtempfindliches Element (18) aufweist, welches im Zentrum eines optischen Integriersystems (19) angeordnet und auf einem die Elektronik der Vorrichtung enthaltenden Sockel (20) befestigt ist, dass dieses optische Integriersystem (19) aus zwei ellipsoidischen Teilen (19a, 19b) besteht, die in bezug auf die durch das lichtempfindliche Element (18) gehende horizontale Ebene symmetrisch liegen und durch einen zylindrischen Teil (19c) miteinander verbunden sind, und dass der obere ellipsoidische Teil (19a) zwischen den Winkeln Θ7 und Θ8 mit einer Transmissionsmaske (21) bedeckt ist.

5. Vorrichtung nach Anspruch 1, **dadurch gekennzeichnet**, dass sie ein auf seiner oberen horizontalen Seite lichtempfindliches Element (22) und ein optisches Interiersystem (23 aufweist, welches in bezug auf eine vertikale Achse symmetrisch ist und auf einem die Elektronik der Vorrichtung enthaltenden Sockel (24) ruht, dass der obere Bereich (23a) der Aussenseite des optischen Systems (23) die Form eines Paraboloids mit dem Brennpunkt F1 hat und dieser Paraboloid (23a) durch einen zylindrischen Teil (23b) verlängert ist, der seinerseits durch einen torusförmigen Teil (23c) verlängert ist, welcher durch Umdrehung eines Kreises mit dem Zentrum F2 um die vertikale Symmetrieachse des optischen Systems erzeugt wird, dass die Innenseite des optischen Systems (23) einen oberen halbkugelförmigen Bereich (23d) mit dem Zentrum F1 hat, welcher durch einen Ring (23e) verlängert ist, der durch Umdrehung einer Parabel mit dem Brennpunkt F2 um die vertikale Symmetrieachse des optischen Systems (23) erzeugt wird, dass der torusförmige Teil (23c) der Aussenseite sowie der Ring (23e) der Innenseite auf dem Sockel (24) zusammentreffen, dass auf dem Paraboloid (23a) zwischen einem Winkel Θ9 und dem Rande des Paraboloids und auf dem zylindrischen Teil (23b) der Aussenseite des optischen Systems (23) eine reflektierende Transmissionsmaske (25) angeordnet ist, und dass auf dem Ring (23e) der Innenseite des optischen Systems (23) ebenfalls eine reflektierende Transmissionsmaske (26) angeordnet ist.

6. Vorrichtung nach Anspruch 1, **dadurch gekennzeichnet**, dass sie ein auf einem Sockel (31; 35) befestigtes lichtempfindliches Element (29; 33) und ein optisches Integriersystem (30; 34) aufweist, welches in bezug auf eine vertikale, durch das Zentrum des lichtempfindlichen Elements gehende Achse symmetrisch ist, dass das optische Integriersystem in seinem oberen Teil eine konische oder pyramidale Form hat und dass dieser konische oder pyramidale Teil durch einen konvexen Ring verlängert ist, welcher mit seiner Basis auf dem Sockel (31; 35) befestigt ist.

7. Vorrichtung nach Anspruch 6, **dadurch gekennzeichnet**, dass auf der Aussenseite des optischen Integriersystems (30) zwischen den Kegelwinkeln Θ10 und Θ11 eine Transmissionsmaske angeordnet ist.

8. Vorrichtung nach Anspruch 6, **dadurch gekennzeichnet**, dass im Inneren des optischen Integriersystems (34) eine Transmissionsmaske (36) um das lichtempfindliche Element (33) herum angeordnet ist und diese Transmissionsmaske (36) so dimensioniert ist, dass sie die Intensität der unter einem Winkel zwischen Θ12 und der Horizontalen einfallenden Lichtstrahlen, nachdem diese das optische System durchquert haben, dämpft, und dass auf der Innenseite des optischen Integriersystems (34) eine reflektierende Platte (37) angeordnet ist, welche die Lichtstrahlen, deren Einfallswinkel grösser als ein Kegelwinkel Θ13 ist, auf das lichtempfindliche Element fokussiert.

9. Vorrichtung nach einem der Ansprüche 2 bis 4, **dadurch gekennzeichnet**, dass das gewichtete optische Integriersystem (11; 15; 19) aus gespritztem Material besteht und dass das lichtempfindliche Element (10; 14; 18) in das Material des optischen Systems (11; 15; 19) eingebettet ist.

10. Vorrichtung nach einem der Ansprüche 6 bis 8, **dadurch gekennzeichnet**, dass das optische System aus zerstreuendem Kunststoffmaterial besteht.

## Claims

1. Photosensitive device for an installation for controlling the level of illumination of premises provided with at least one opening allowing natural light to enter, this device being intended to be arranged at the site requiring to be illuminated so as to deliver a quantity representative of the illumination at this site, **characterized in that** it comprises at least one photosensitive element (10; 14; 18; 22) associated with a weighted integrating optical system (11; 15; 19; 23) exhibiting attenuated sensitivity within a range lying between two conical angle values αCmin and αCmax such that αCmin is less than αSmin and that αCmax is greater than αSmax, αC representing the conical angle of a cone whose vertex is the photosensitive element and the spherical angles αSmin and αSmax representing the limits of the spherical portion centered on the photosensitive element, within which the photosensitive element can be illuminated directly by the sun.

2. Device according to claim 1, **characterized in that** it comprises an element (10) photosensitive on its upper and lower horizontal faces and arranged at the center of an integrating optical system (11) in the form of a sphere resting on a plinth (12) containing the electronics of the device and in that a transmission mask (13) is affixed to the outside surface of the integrating optical system (11) between two conical angles θ3 and θ4.

3. Device according to claim 1, **characterized in that** it comprises an element (14) photosensitive on its upper and lower horizontal faces and arranged at the center of an integrating optical system (15) in the form of a ellipsoid resting on a plinth (16) containing the electronics of the device and in that a transmission mask (17) is affixed to the outside surface of the integrating optical system (15) between two conical angles θ5 and θ6.

4. Device according to claim 1, **characterized in that** it comprises an element (18) photosensitive on its upper and lower horizontal faces and situated at the center of an integrating optical system (19) fixed to a plinth (20) containing the electronics of the device, and consisting of two ellipsoidal parts (19a, 19b) which are symmetric with respect to the horizontal plane passing through the photosensitive element (18) and are connected together by a cylindrical part (19c), and in that the upper ellipsoidal part (19a) is covered between the angles θ7, θ8 by a transmission mask (21).

5. Device according to claim 1, **characterized in that** it comprises an element (22) photosensitive on its upper horizontal face and an integrating optical system (23) symmetric with respect to a vertical axis and resting on a plinth (24) containing the electronics of the device, the upper part (23a) of the outside surface of the optical system (23) having the shape of a paraboloid with focus F1, this paraboloid (23a) being extended by a cylindrical part (23b), itself extended by a toric part (23c) formed by revolving a circle with center F2 about the vertical axis of symmetry of the optical system (23), the inside surface of the optical system (23) exhibiting a hemispherical upper part (23d) with center F1, extended by an annulus (23e) formed by revolving a parabola with focus F2 about the vertical axis of symmetry of the optical system (23), the toric part (23c) of the outside surface and the annulus (23e) of the inside surface meeting on the plinth (24), in that a reflecting transmission mask (25) is affixed to the paraboloid (23a) between an angle θ9 and the edge of the paraboloid and to the cylindrical part (23b) of the outside surface of the optical system (23) and in that a reflecting transmission mask (26) is affixed to the annulus (23e) of the inside surface of the optical system (23).

6. Device according to claim 1, **characterized in that** it comprises a photosensitive element (29; 33) fixed on a plinth (31; 35) and an integrating optical system (30; 34) symmetric with respect to a vertical axis passing through the center of the photosensitive element, in that the integrating optical system has a conical or pyramidal shape in its upper part and in that this conical or pyramidal part is extended by a convex annulus fixed at its base to the plinth (31; 35).

7. Device according to claim 6, **characterized in that** a transmission mask (32) is arranged outside the integrating optical system (30) between the conical angles θ10 and θ11.

8. Device according to claim 6, **characterized in that** a transmission mask (36) is placed inside the integrating optical system (34) around the photosensitive element (33), this transmission mask (36) being dimensioned so as to attenuate the intensity of the light rays incident at an angle between θ12 and the horizontal after they have passed through the optical system (34) and in that a reflecting plate (37) intended to focus towards the photosensitive element those light rays incident at an angle greater than the conical angle θ13 is arranged on the inside surface of the integrating optical system (34).

9. Device according to one of claims 2 to 4, **characterized in that** the weighted integrating optical system (11; 15; 19) is made of injected material and in that the photosensitive element (10; 14; 18) is embedded in the material of the optical system (11; 15; 19).

10. Device according to one of claims 6 to 8, **characterized in that** the optical system is made of a diffusing plastic.
